# EUROPÄISCHE PATENTSCHRIFT

(11) **EP 1 740 822 B1**
(45) Veröffentlichungstag und Bekanntmachung des Hinweises auf die Patenterteilung: **11.03.2009**
(21) Anmeldenummer: 05716731.4
(22) Anmeldetag: 18.02.2005
(51) Int. Cl.: F02M 47/06

(54) **COMMON-RAIL-INJEKTOR**
COMMON RAIL INJECTOR
INJECTEUR COMMON RAIL

(30) Priorität: 20.04.2004 DE 102004018927
(43) Veröffentlichungstag der Anmeldung: 10.01.2007
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/EP2005/050714
(87) Internationale Veröffentlichungsnummer: WO 2005/103480

(56) Entgegenhaltungen:
- DE-A1- 10 326 045
- US-B1- 6 520 423
- PATENT ABSTRACTS OF JAPAN Bd. 2002, Nr. 12, 12. Dezember 2002 (2002-12-12) & JP 2002 221117 A (DENSO CORP), 9. August 2002 (2002-08-09)

## Beschreibung

Die Erfindung betrifft einen Common-Rail-Injektor mit einem Injektorgehäuse, das einen Kraftstoffzulauf aufweist, der mit einer zentralen Kraftstoffhochdruckquelle außerhalb des Injektorgehäuses und mit einem Druckraum innerhalb des Injektorgehäuses in Verbindung steht, aus dem, in Abhängigkeit von dem Druck in einem Steuerraum, mit Hochdruck beaufschlagter Kraftstoff in einen Brennraum einer Brennkraftmaschine eingespritzt wird, wenn eine Düsennadel von ihrem Sitz abhebt, wobei der Druck in dem Steuerraum durch einen Aktor, insbesondere einen Piezoaktor, direkt gesteuert wird.

### Stand der Technik

Wenn der Druck in dem Steuerraum durch einen Aktor, insbesondere einen Piezoaktor, gesteuert wird, spricht man auch von einer direkten Düsennadelsteuerung. Herkömmliche Common-Rail-Injektoren mit direkter und nicht inverser Ansteuerung der Düsennadel sind kompliziert aufgebaut und benötigen, insbesondere im Durchmesser, relativ viel Bauraum. Als nicht inverse Ansteuerung wird eine Ansteuerung eines Injektors bezeichnet, bei der die Düsennadel von ihrem Sitz abhebt, wenn der Aktor, insbesondere der Piezoaktor, bestromt wird.

Ein Common-Rail-Injektor mit direkter Düsenadelsteuerung ist aus US 6 520 423 B1 bekannt. Der Common-Rail-Injektor umfasst zwei in Reihe hintereinander geschaltete Steuerräume, die in unterschiedlichen Gehäuseteilen des Injektorgehäuses angeordnet und über eine Verbindungsleitung hydraulisch miteinander verbunden sind. Dem einen Steuerraum ist ein mit einem Piezoaktor verbundener erster Übersetzerkolben und dem andern Steuerraum ein mit einer Düsenadel verbundener zweiter Übersetzerkolben ausgesetzt. Der vom Piezoaktor erzeugte Druck im ersten Steuerraum wird über die hydraulische Verbindung auf den zweiten Steuerraum übertragen, dem eine an der Düsennadel ausgebildete und in Öffnungsrichtung wirkende Druckschulter ausgesetzt ist, so dass sich die Düsennadel in entgegengesetzter Richtung zur Bewegung des mit dem Piezoaktors verbundenen ersten Übersetzerkolbens bewegt und dabei von einem Düsennadelsitz abhebt.

Aus JP 2002 221 117 ist ein weiterer Common-Rail-Injektor bekannt, bei dem ebenfalls zwei in axialer Richtung hintereinander liegende hydraulisch verbundene Steuerräume angeordnet sind. Der Druck des ersten Steuerraums, auf den ein Kopplerkolben des Piezoaktors wirkt, wird über eine hydraulische Verbindung auf den zweiten Steuerraum übertragen, dem die Düsennadel mit einer in Öffnungsrichtung wirkenden Druckschulter ausgesetzt ist.

Aufgabe der Erfindung ist es, einen Common-Rail-Injektor mit einem Injektorgehäuse, das einen Kraftstoffzulauf aufweist, der mit einer zentralen Kraftstoffhochquelle außerhalb des Injektorgehäuses und mit einem Druckraum innerhalb des Injektorgehäuses in Verbindung steht, aus dem mit Hochdruck beaufschlagter Kraftstoff in Abhängigkeit von dem Druck in einem Steuerraum in einen Brennraum einer Brennkraftmaschine eingespritzt wird, wenn eine Düsennadel von ihrem Sitz abhebt, wobei der Druck in dem Steuerraum durch einen Aktor, insbesondere einen Piezoaktor, direkt gesteuert wird, zu schaffen, der, insbesondere im Durchmesser, weniger Bauraum benötigt als herkömmliche Injektoren.

### Darstellung der Erfindung

Die Aufgabe wird mit den Merkmalen des Anspruchs 1 gelöst. Durch die Anordnung einer Koppelhülse zwischen dem Aktor und einem ersten Übersetzerkolben, dessen brennraumnahe Stirnfläche den ersten Steuerraum und dessen brennraumferne Stirnfläche den zweiten Steuerraum in axialer Richtung begrenzt, wird die bei einer nicht inversen Ansteuerung erforderliche Kraftumkehr schlanker realisiert als bei herkömmlichen Injektoren.

Da sich sowohl der Aktor beziehungsweise ein an dem Aktor vorgesehener Aktorkopf als auch der erste Übersetzerkolben an der Koppelhülse in Anlage befinden, wird eine bei einer Bestromung des Aktors auftretende Volumenausdehnung über die Koppelhülse auf den ersten Übersetzerkolben übertragen. Eine Volumenausdehnung des Aktors führt somit zu einer Druckerhöhung in dem ersten Steuerraum.

Im Zusammenhang mit der vorliegenden Erfindung wird unter einem direkten Steuern des Drucks in dem Steuerraum das Erzeugen eines Druckabfalls und/oder eines Druckanstiegs in dem Steuerraum infolge einer Volumenänderung des Aktors verstanden.

Ein bevorzugtes Ausführungsbeispiel des Injektors ist dadurch gekennzeichnet, dass der erste Übersetzerkolben ein zentrales Durchgangsloch aufweist, durch das sich die Düsennadel erstreckt. Demzufolge werden sowohl der erste als auch der zweite Steuerraum radial innen von der Düsennadel begrenzt.

Ein weiteres bevorzugtes Ausführungsbeispiel des Injektors ist dadurch gekennzeichnet, dass die Düsennadel im Bereich des ersten Übersetzerkolbens mindestens eine Abflachung aufweist, die eine Verbindung zwischen dem ersten und dem zweiten Steuerraum schafft. Durch diese Strömungsverbindung wird ein Druckausgleich zwischen den beiden Steuerräumen entlang der Düsennadel gewährleistet.

Ein weiteres bevorzugtes Ausführungsbeispiel des Injektors ist dadurch gekennzeichnet, dass der erste Steuerraum radial außen durch eine erste federvorgespannte Steuerraumbegrenzungshülse begrenzt wird, die in abdichtender Weise an dem ersten Übersetzerkolben geführt ist. Der Raum außerhalb des ersten Steuerraums ist vorzugsweise mit Hochdruck beaufschlagt, das heißt, er steht mit der Kraftstoffhochdruckquelle außerhalb des Injektorgehäuses in Verbindung.

Ein weiteres bevorzugtes Ausführungsbeispiel des Injektors ist dadurch gekennzeichnet, dass der zweite Steuerraum in axialer Richtung zwischen dem ersten und dem zweiten Übersetzerkolben angeordnet ist, dessen brennraumferne Stirnfläche mit Hochdruck beaufschlagt ist. Somit wirkt eine Druckerhöhung in dem zweiten Steuerraum auf den zweiten Übersetzerkolben.

Ein weiteres bevorzugtes Ausführungsbeispiel des Injektors ist dadurch gekennzeichnet, dass der zweite Übersetzerkolben innerhalb der Koppelhülse in axialer Richtung zwischen der Düsennadel und einer am brennraumfernen Ende der Koppelhülse abgestützten Düsenfeder hin und her bewegbar angeordnet ist. Die Düsennadel befindet sich mit ihrem brennraumfernen Ende in Anlage an der brennraumnahen Stirnfläche des zweiten Übersetzerkolbens. Wenn der Druck in dem zweiten Steuerraum aufgrund einer Volumenausdehnung des Aktors zunimmt, dann bewegt sich der zweite Übersetzerkolben entgegen der Vorspannkraft der Düsenfeder vom Brennraum weg, so dass die Düsennadel infolge des Drucks in dem Druckraum und der daraus resultierenden Druckkräfte von ihrem Sitz abhebt. Dann wird Kraftstoff aus dem Druckraum in den Brennraum eingespritzt.

Ein weiteres bevorzugtes Ausführungsbeispiel des Injektors ist dadurch gekennzeichnet, dass der zweite Steuerraum radial außen durch eine zweite federvorgespannte Steuerraumbegrenzungshülse begrenzt wird, die in abdichtender Weise an dem zweiten Übersetzerkolben geführt ist. Der Raum außerhalb des zweiten Steuerraums ist vorzugsweise mit Hochdruck beaufschlagt, das heißt, er steht mit der Kraftstoffhochdruckquelle außerhalb des Injektorgehäuses in Verbindung.

Ein weiteres bevorzugtes Ausführungsbeispiel des Injektors ist dadurch gekennzeichnet, dass die Koppelhülse im Wesentlichen die Gestalt eines Kreiszylindermantels aufweist, der an seinem brennraumfernen Ende geschlossen und an seinem brennraumnahen Ende offen ist. An dem brennraumfernen Ende der Koppelhülse befindet sich der Aktor oder ein an dem Aktor angebrachter Aktorkopf in Anlage. An dem brennraumnahen Ende der Koppelhülse befindet sich der erste Übersetzerkolben in Anlage. Durch das offene brennraumnahe Ende der Koppelhülse ragt das brennraumferne Ende der Düsennadel in das Innere der Koppelhülse, wo der zweite Übersetzerkolben angeordnet ist.

Ein weiteres bevorzugtes Ausführungsbeispiel des Injektors ist dadurch gekennzeichnet, dass in der Mantelfläche der Koppelhülse mindestens ein Durchgangsloch vorgesehen ist, durch das mit Hochdruck beaufschlagter Kraftstoff in das Innere der Koppelhülse gelangen kann. Durch das Durchgangsloch wird erreicht, dass der Innenraum der Koppelhülse mit der zentralen Kraftstoffhochdruckquelle außerhalb des Injektorgehäuses in Verbindung steht. Dadurch wird die brennraumferne Stirnfläche des zweiten Übersetzerkolbens mit Hochdruck beaufschlagt.

Weitere Vorteile, Merkmale und Einzelheiten der Erfindung ergeben sich aus der nachfolgenden Beschreibung, in der unter Bezugnahme auf die Zeichnung ein Ausführungsbeispiel im Einzelnen beschrieben ist.

### Darstellung des Ausführungsbeispiels

In der beiliegenden Figur ist ein Ausführungsbeispiel eines erfindungsgemäßen Common-Rail-Injektors im Längsschnitt dargestellt. Der dargestellte Injektor weist ein insgesamt mit 1 bezeichnetes Injektorgehäuse auf. Das Injektorgehäuse 1 umfasst einen Düsenkörper 2, der mit seinem unteren freien Ende in den Brennraum der zu versorgenden Brennkraftmaschine ragt. Mit seiner oberen, brennraumfernen Stirnfläche ist der Düsenkörper 2 mittels einer Spannmutter 3 axial gegen einen Injektorkörper 4 verspannt.

In dem Düsenkörper 2 ist eine axiale Führungsbohrung 6 ausgespart. In der Führungsbohrung 6 ist eine Düsennadel 8 axial vorschiebbar geführt. An der Spitze 9 der Düsennadel 8 ist eine Dichtfläche 10 ausgebildet, die mit einem Dichtsitz beziehungsweise einer Dichtkante 11 zusammenwirkt, der beziehungsweise die an dem Düsenkörper 2 ausgebildet ist. Wenn sich die Spitze 9 der Düsennadel 8 mit ihrer Dichtfläche 10 in Anlage an dem Dichtsitz 11 befindet, ist ein Spritzloch 13 in dem Düsenkörper 2 verschlossen. Es können auch mehrere Spritzlöcher vorgesehen sein, durch die der Kraftstoff in den Brennraum eingespritzt wird. Wenn die Düsennadelspitze 9 von ihrem Sitz abhebt, dann wird mit Hochdruck beaufschlagter Kraftstoff durch das Spritzloch 13 in den Brennraum der Brennkraftmaschine eingespritzt.

Ausgehend von der Spitze 9 weist die Düsennadel 8 einen Druckraumabschnitt 15 auf, an den sich ein sich kegelstumpfartig erweiternder Abschnitt 16 anschließt. Der Druckabschnitt 15 und der Abschnitt 16, der auch als Druckschulter bezeichnet werden kann, sind in einem Druckraum 17 angeordnet, der in dem Düsenkörper 2 ausgebildet ist.

Im Anschluss an den Abschnitt 16 ist an der Düsennadel 8 ein Führungsabschnitt 18 ausgebildet, auf den ein Abschnitt mit einer Abflachung 20 folgt. Die Abflachung 20 schafft eine Fluidverbindung entlang der Düsennadel 8 zwischen einem ersten, brennraumnahen Steuerraum 21 und einem zweiten, brennraumfernen Steuerraum 22.

Die Düsennadel 8 erstreckt sich durch ein Durchgangsloch 23, das in einem ersten Übersetzerkolben 24 ausgespart ist. Die Abflachung 20 ist im Bereich des ersten Übersetzerkolbens 24 angeordnet, wobei die Ausdehnung der Abflachung 20 in axialer Richtung etwas größer als die entsprechende Ausdehnung des ersten Übersetzerkolbens 24 ist.

An dem brennraumfernen Ende des ersten Übersetzerkolbens 24 ist ein Bund 25'ausgebildet, an dem sich eine Vorspannfeder 27 abstützt. Die Vorspannfeder 27 ist zwischen dem Bund 25 und dem brennraumfernen Ende einer ersten Steuerraumbegrenzungshülse 28 eingespannt. An dem brennraumnahen Ende der ersten Steuerraumbegrenzungshülse 28 ist eine Beißkante 29 ausgebildet, die sich in Anlage an dem Düsenkörper 2 befindet.

Der erste, brennraumnahe Steuerraum 21 wird in axialer Richtung durch die brennraumferne Stirnfläche des Düsenkörpers 2 und die brennraumnahe Stirnfläche des ersten Übersetzerkolbens 24 begrenzt. Radial innen wird der erste Steuerraum 21 durch die Düsennadel 8 begrenzt. Radial außen wird der erste Steuerraum 21 durch die erste Steuerraumbegrenzungshülse 28 begrenzt.

Das brennraumferne Ende 35 der Düsennadel 8 befindet sich in Anlage an einem zweiten Übersetzerkolben 30, der einen Bund 31 aufweist. Zwischen dem Bund 31 und der brennraumfernen Stirnfläche einer zweiten Steuerraumbegrenzungshülse 33 ist eine Vorspannfeder 32 eingespannt. An dem brennraumnahen Ende der zweiten Steuerraumbegrenzungshülse 33 ist eine Beißkante 34 ausgebildet, die an der brennraumfernen Stirnfläche des ersten Übersetzerkolbens 24 anliegt.

Der zweite Steuerraum 22 wird in axialer Richtung durch die brennraumferne Stirnfläche des ersten Übersetzerkolbens 24 und die brennraumnahe Stirnfläche des zweiten Übersetzerkolbens 30 begrenzt. Radial innen wird der zweite Steuerraum 22 durch die Düsennadel 8 begrenzt. Radial außen wird der zweite Steuerraum 22 durch die zweiten Steuerraumbegrenzungshülse 31 begrenzt.

Zwischen der brennraumfernen Stirnseite des zweiten Übersetzerkolbens 30 und einem Boden 40 einer Koppelhülse 41 ist eine Düsenfeder 38 eingespannt, durch welche die Düsennadel 8 mit ihrer Spitze 9 in Anlage an dem Dichtsitz 11 gehalten wird. Die Koppelhülse 41 hat im Wesentlichen die Gestalt eines Kreiszylindermantels 43, der an seinem brennraumfernen Ende durch den Boden 40 verschlossen ist. Das brennraumnahe Ende der Koppelhülse 41 ist offen und liegt radial außen an der brennraumfernen Stirnfläche des ersten Übersetzerkolbens 24 an.

Der Außendurchmesser der Koppelhülse 41 entspricht dem Außendurchmesser des ersten Übersetzerkolbens 24 im Bereich des Bundes 25. Der zweite Übersetzerkolben 30, die Düsenfeder 38, die zweite Steuerraumbegrenzungshülse 33 und die Vorspannfeder 32 sind im Inneren der Koppelhülse 41 angeordnet.

Das Innere der Koppelhülse 41 steht über Durchgangslöcher 45 bis 48 mit einem Kraftstoffzulauf 50 in Verbindung, der in dem Injektorgehäuse 4 vorgesehen ist. Von dem Kraftstoffzulauf 50 gelangt mit Hochdruck beaufschlagter Kraftstoff in den Innenraum des Injektorkörpers 4.

Der Innenraum des Injektorkörpers 4 steht über einen Verbindungskanal oder Druckkanal 54, der in dem Düsenkörper 2 ausgespart ist, mit dem Druckraum 17 in Verbindung. Durch einen Pfeil 56 ist angedeutet, dass mit Hochdruck beaufschlagter Kraftstoff von einer (nicht dargestellten) zentralen Kraftstoffhochdruckquelle, zum Beispiel einem Common-Rail, in den Kraftstoffzulauf 50 gelangt.

An der brennraumfernen Stirnfläche des Bodens 40 der Koppelhülse 41 liegt die brennraumnahe Stirnfläche eines Piezoaktors 58 an. Der Piezoaktor 58 befindet sich in dem in der Figur dargestellten Zustand des Injektors in unbestromtem Zustand. Wenn der Injektor 58 bestromt wird, dann dehnt er sich aus und drückt auf die brennraumferne Stirnfläche des Bodens 40 der Koppelhülse 41. Diese Druckkraft wird über den Kreiszylindermantel 43 der Koppelhülse 41 auf den ersten Übersetzerkolben 24 übertragen und führt zu einer Druckerhöhung in dem ersten Steuerraum 21.

Diese Druckerhöhung wird über die Abflachung 20 an der Düsennadel 8 in den zweiten Steuerraum 22 übertragen. Durch die Druckerhöhung in dem zweiten Steuerraum 22 wird der zweite Übersetzerkolben 30 entgegen der Vorspannkraft der Düsenfeder 38 vom Brennraum weg bewegt, so dass die Düsennadel 8 infolge des Hochdrucks in dem Druckraum 17, der auf die Druckschulter 16 wirkt, mit ihrer Spitze 9 vom dem Dichtsitz 11 abhebt. Das Abheben der Düsennadel 8 erfolgt nicht nur gegen den die Vorspannkraft der Düsenfeder 38, sondern auch gegen den auf die brennraumferne Stirnseite des zweiten Übersetzerkolbens 30 wirkenden Hochdruck. Wenn der Piezoaktor 58 entlastet wird, dann schließt die Düsennadel 8.

## Patentansprüche

1. Common-Rail-Injektor mit einem Injektorgehäuse (1), das einen Kraftstoffzulauf (50) aufweist, der mit einer zentralen Kraftstoffhochdruckquelle außerhalb des Injektorgehäuses (1) und mit einem Druckraum (17) innerhalb des Injektorgehäuses in Verbindung steht, aus dem, in Abhängigkeit von dem Druck in einem Steuerraum (21), mit Hochdruck beaufschlagter Kraftstoff in einen Brennraum einer Brennkraftmaschine eingespritzt wird, wenn eine Düsennadel (8) von ihrem Sitz (11) abhebt, wobei der Druck in dem Steuerraum (21) durch einen Aktor (58), insbesondere einen Piezoaktor, direkt gesteuert wird, wobei ein weiterer, zweiter, Steuerraum (22) in Reihe zu dem ersten Steuerraum (21) geschaltet ist, **dadurch gekennzeichnet, dass** eine Koppelhülse (41) zwischen dem Aktor (58) und einem ersten Übersetzerkolben (24) angeordnet ist, dessen brennraumnahe Stirnfläche den ersten Steuerraum (21) und dessen brennraumferne Stirnfläche den zweiten Steuerraum (22) in axialer Richtung begrenzt.

2. Common-Rail-Injektor nach Anspruch 1, **dadurch gekennzeichnet, dass** der erste Übersetzerkolben (24) ein zentrales Durchgangsloch (23) aufweist, durch das sich die Düsennadel (8) erstreckt.

3. Common-Rail-Injektor nach Anspruch 2, **dadurch gekennzeichnet, dass** die Düsennadel (8) im Bereich des ersten Übersetzerkolbens (24) mindestens eine Abflachung (20) aufweist, die eine Verbindung zwischen dem ersten (21) und dem zweiten (22) Steuerraum schafft.

4. Common-Rail-Injektor nach einem der Ansprüche 1 bis 3, **dadurch gekennzeichnet, dass** der erste Steuerraum (21) radial außen durch eine erste federvorgespannte Steuerraumbegrenzungshülse (28) begrenzt wird, die in abdichtender Weise an dem ersten Übersetzerkolben (24) geführt ist.

5. Common-Rail-Injektor nach einem der Ansprüche 1 bis 4, **dadurch gekennzeichnet, dass** der zweite Steuerraum (22) in axialer Richtung zwischen dem ersten (24) und einem zweiten Übersetzerkolben (30) angeordnet ist, dessen brennraumferne Stirnfläche mit Hochdruck beaufschlagt ist.

6. Common-Rail-Injektor nach Anspruch 5, **dadurch gekennzeichnet, dass** der zweite Übersetzerkolben (30) innerhalb der Koppelhülse (41) in axialer Richtung zwischen der Düsennadel (8) und einer am brennraumfernen Ende der Koppelhülse (41) abgestützten Düsenfeder (38) hin und her bewegbar angeordnet ist.

7. Common-Rail-Injektor nach Anspruch 5 oder 6, **dadurch gekennzeichnet, dass** der zweite Steuerraum (22) radial außen durch eine zweite federvorgespannte Steuerraumbegrenzungshülse (33) begrenzt wird, die in abdichtender Weise an dem zweiten Übersetzerkolben (30) geführt ist.

8. Common-Rail-Injektor nach einem der Ansprüche 1 bis 7, **dadurch gekennzeichnet, dass** die Koppelhülse (41) im Wesentlichen die Gestalt eines Kreiszylindermantels (43) aufweist, der an seinem brennraumfernen Ende (40) geschlossen und an seinem brennraumnahen Ende offen ist.

9. Common-Rail-Injektor nach Anspruch 8, **dadurch gekennzeichnet, dass** in der Mantelfläche (43) der Koppelhülse (41) mindestens ein Durchgangsloch (45-48) vorgesehen ist, durch das mit Hochdruck beaufschlagter Kraftstoff in das Innere der Koppelhülse (41) gelangt.

## Claims

1. Common-rail injector, with an injector housing (1) having a fuel inflow (50) which is connected to a central high-pressure fuel source outside the injector housing (1) and to a pressure space (17) inside the injector housing, out of which pressure space fuel acted upon with high pressure is injected, as a function of the pressure in the control space (21), into a combustion space of an internal combustion engine, when a nozzle needle (8) lifts off from its seat (11), the pressure in the control space (21) being controlled directly by an actuator (58), in particular a piezo-actuator, a further, second control space (22) being connected in series to the first control space (21), **characterized in that** a coupling sleeve (41) is arranged between the actuator (58) and a first intensifier piston (24), of which the end face near the combustion space axially delimits the first control space (21) and of which the end face remote from the combustion space axially delimits the second control space (22).

2. Common-rail injector according to Claim 1, **characterized in that** the first intensifier piston (24) has a central through-hole (23) through which the nozzle needle (8) extends.

3. Common-rail injector according to Claim 2 **characterized in that** the nozzle needle (8) has, in the region of the first intensifier piston (24), at least one flattening (20) which makes a connection between the first (21) and the second (22) control space.

4. Common-rail injector according to one of Claims 1 to 3, **characterized in that** the first control space (21) is delimited radially outwards by a first spring-prestressed control-space delimiting sleeve (28) which is guided sealingly on the first intensifier piston (24).

5. Common-rail injector according to one of Claims 1 to 4, **characterized in that** the second control space (22) is arranged axially between the first (24) and a second (30) intensifier piston, of which the end face remote from the combustion space is acted upon with high pressure.

6. Common-rail injector according to Claim 5, **characterized in that** the second intensifier piston (30) is arranged inside the coupling sleeve (41) so as to be movable back and forth axially between the nozzle needle (8) and a nozzle spring (38) supported on that end of the coupling sleeve (41) which is remote from the combustion space.

7. Common-rail injector according to Claim 5 or 6, **characterized in that** the second control space (22) is delimited radially outwards by a second spring-prestressed control-space delimiting sleeve (33) which is guided sealingly on the second intensifier piston (30).

8. Common-rail injector according to one of Claims 1 to 7, **characterized in that** the coupling sleeve (41) has essentially the configuration of circular-cylinder surface area (43) which is closed at its end (40) remote from the combustion space and is open at its end near the combustion space.

9. Common-rail injector according to Claim 8, **characterized in that**, in the surface area (43) of the coupling sleeve (41), at least one through-hole (45-48) is provided, through which fuel acted upon with high pressure passes into the interior of the coupling sleeve (41).

## Revendications

1. Injecteur à rampe commune comprenant un boîtier d'injecteur (1) qui présente une entrée de carburant (50) en liaison avec une source de carburant haute pression en dehors du boîtier d'injecteur (1) et avec un espace de pression (17) à l'intérieur du boîtier d'injecteur, hors de laquelle, en fonction de la pression dans un espace de commande (21), du carburant à haute pression est injecté dans une chambre de combustion d'un moteur à combustion interne, lorsqu'une aiguille de buse (8) se soulève de son siège (11), la pression dans l'espace de commande (21) étant commandée directement par un actionneur (58), en particulier un actionneur piézoélectrique, un deuxième espace de commande supplémentaire (22) étant monté en série avec le premier espace de commande (21), **caractérisé en ce qu'**une douille d'accouplement (41) est disposée entre l'actionneur (58) et un premier piston amplificateur (24), dont la surface frontale proche de la chambre de combustion limite dans la direction axiale le premier espace de commande (21) et dont la surface frontale éloignée de la chambre de combustion limite dans la direction axiale le deuxième espace de commande (22).

2. Injecteur à rampe commune selon la revendication 1, **caractérisé en ce que** le premier piston amplificateur (24) présente un trou traversant central (23) à travers lequel s'étend l'aiguille de buse (8).

3. Injecteur à rampe commune selon la revendication 2, **caractérisé en ce que** l'aiguille de buse (8) présente, dans la région du premier piston amplificateur (24), au moins un méplat (20) qui crée une connexion entre le premier (21) et le deuxième (22) espace de commande.

4. Injecteur à rampe commune selon l'une quelconque des revendications 1 à 3, **caractérisé en ce que** le premier espace de commande (21) est limité radialement à l'extérieur par une première douille de limitation de l'espace de commande (28) précontrainte par ressort, qui est guidée de manière hermétique contre le première piston amplificateur (24).

5. Injecteur à rampe commune selon l'une quelconque des revendications 1 à 4, **caractérisé en ce que** le deuxième espace de commande (22) est disposé dans la direction axiale entre le premier (24) et un deuxième piston amplificateur (30), dont la surface frontale éloignée de la chambre de combustion est sollicitée par une haute pression.

6. Injecteur à rampe commune selon la revendication 5, **caractérisé en ce que** le deuxième piston amplificateur (30) est disposé de manière déplaçable alternativement à l'intérieur de la douille d'accouplement (41) dans la direction axiale entre l'aiguille de buse (8) et le ressort de buse (38) supporté à l'extrémité de la douille d'accouplement (41) éloignée de la chambre de combustion.

7. Injecteur à rampe commune selon la revendication 5 ou 6, **caractérisé en ce que** le deuxième espace de commande (22) est limité radialement à l'extérieur par une deuxième douille de limitation de l'espace de commande (33) précontrainte par ressort, qui est guidée de manière hermétique sur le deuxième piston amplificateur (30).

8. Injecteur à rampe commune selon l'une quelconque des revendications 1 à 7, **caractérisé en ce que** la douille d'accouplement (41) présente sensiblement la forme d'une enveloppe cylindrique circulaire (43), qui est fermée à son extrémité (40) éloignée de la chambre de combustion et qui est ouverte à son extrémité proche de la chambre de combustion.

9. Injecteur à rampe commune selon la revendication 8, **caractérisé en ce qu'**au moins un trou traversant (45-48) est prévu dans la surface d'enveloppe (43) de la douille d'accouplement (41), à travers lequel le carburant sous haute pression parvient à l'intérieur de la douille d'accouplement (41).
